# EUROPÄISCHE PATENTSCHRIFT

(11) **EP 2 420 365 B1**
(45) Veröffentlichungstag und Bekanntmachung des Hinweises auf die Patenterteilung: **14.05.2014**
(21) Anmeldenummer: 11006612.3
(22) Anmeldetag: 10.08.2011
(51) Int. Cl.: B26D 7/32, B32B 27/00, B65B 5/00

(54) **Portionsbildung beim mehrspurigen Aufschneiden**
Portion formation with multi-track cutting
Formation de portion lors de la coupe sur plusieurs voies

(30) Priorität: 18.08.2010 DE 102010034675
(43) Veröffentlichungstag der Anmeldung: 22.02.2012
(73) Patentinhaber: Weber Maschinenbau GmbH Breidenbach, 35236 Breidenbach (DE)
(72) Erfinder: Weber, Günther, 17094 Gross Nemerow (DE)
(74) Vertreter: Ewert, Jörg Wilhelm

(56) Entgegenhaltungen:
- US-A- 5 724 874
- US-A1- 2004 016 331

## Beschreibung

Die Erfindung betrifft ein Verfahren zum Bilden von Gesamtportionen aus einer Mehrzahl von, insbesondere zumindest teilweise übereinander liegenden, Portionen, die jeweils zumindest eine Scheibe eines Lebensmittelprodukts umfassen. Dabei werden mehrere Lebensmittelprodukte, insbesondere Lebensmittelprodukte unterschiedlicher Sorte, in jeweils zumindest eine Produktscheibe umfassende Portionen gleichzeitig und mehrspurig aufgeschnitten

Die Erfindung betrifft ferner eine Produktionslinie mit wenigstens einer Aufschneidevorrichtung, insbesondere einem Hochleistungs-Slicer, zum gleichzeitigen, mehrspurigen Aufschneiden mehrerer Lebensmittelprodukte, insbesondere Lebensmittelprodukte unterschiedlicher Sorte, in jeweils zumindest eine Produktscheibe umfassende Portionen, und mit zumindest einer Fördervorrichtung, die zum Bilden von Gesamtportionen nach einem Verfahren der hier beschriebenen Art betrieben werden kann.

Das portionierte Aufschneiden von Lebensmittelprodukten, auch in einem Mehrspurbetrieb, ist grundsätzlich bekannt. Hierzu wird beispielsweise auf EP 0 713 753 B 1 und US 5 724 874 A verwiesen. Die gleichzeitig aufzuschneidenden Produkte können individuell zugeführt werden, und zwar mit dem Ziel, bei Bedarf dafür zu sorgen, dass die von einem Produkt abgetrennten Scheiben sich hinsichtlich der Dicke von den von dem anderen Produkt abgetrennten Scheiben unterscheiden.

Die Verbraucher werden zunehmend anspruchsvoller. Dies gilt auch für die Käufer von abgepackten Lebensmittelscheiben. Eine hier auch als Portion bezeichnete Mehrzahl von Produktscheiben soll nicht nur ein vorgegebenes Gewicht aufweisen und ansprechend präsentiert werden, sondern es wird zunehmend auch gewünscht, dass die Packungen Scheiben von unterschiedlichen Produkten bzw. von Produkten unterschiedlicher Sorte enthalten, beispielsweise von unterschiedliche Wurstsorten oder unterschiedlichen Käsesorten, wobei z.B. auch gewünscht wird, dass in den Packungen Wurst- und Käsescheiben zusammen eine gemischte Gesamtportion bilden.

Derartigen Verbraucherwünschen kann prinzipiell mit herkömmlicher Technologie entsprochen werden. Moderne Aufschneidemaschinen, die auch als Hochleistungs-Slicer bezeichnet werden, können Lebensmittelprodukte extrem schnell, sehr gewichtsgenau und äußerst hygienisch aufschneiden. Zusammen mit ausgefeilter Fördertechnik und Verpackungsmaschinen bilden derartige Slicer hocheffiziente Produktionslinien, mit denen Packungen mit Portionen aus Lebensmittelscheiben praktisch vollautomatisch produziert werden können. Um "Mischpackungen" aus Scheiben von unterschiedlichen Produkten herzustellen, werden mehrere Slicer eingesetzt, die jeweils eine Produktart oder Produktsorte aufschneiden. Die einzelnen Produktströme der Slicer werden dann in geeigneter Weise zusammengeführt, um die "gemischten" Gesamtportionen zu erzeugen.

Dies ist beispielsweise in der gattungsgehenden US 2004/016331A1 gezeigt. Eine erste Schneidmaschine erstellt hierbei eine Reihe erster Scheiben, während eine zweite Schneidmaschine eine Reihe zweiter Scheiben erstellt. Die ersten und zweiten Scheiben werden anschließend kombiniert.

Eine Mehrzahl von Slicern ist auch deshalb erforderlich, da der weitere von den Packungsherstellern zu befriedigende Verbraucherwunsch besteht, dass die "Mischpackungen" nicht nur Scheiben von unterschiedlichen Produkten, sondern überdies in den Packungen jeweils von den einzelnen Produkten unterschiedlich viele Scheiben vorhanden sein sollen.

Die Fähigkeit bekannter Slicer, gleichzeitig mehrere Produkte aufzuschneiden, kann das Erfordernis eines Einsatzes mehrerer Slicer nicht beseitigen, da das bekannte gleichzeitige Aufschneiden mehrerer Produkte lediglich den Produktdurchsatz, also den "Ausstoß" des Slicers, erhöht.

Folglich ist die Herstellung der erwähnten "Mischpackungen" derzeit noch mit relativ hohen Kosten verbunden.

Aufgabe der Erfindung ist es, die Möglichkeiten beim Aufschneiden von Lebensmittelprodukten zu erweitern, wobei es möglich sein soll, "Mischpackungen" aus Scheiben von unterschiedlichen Lebensmittelprodukten, insbesondere von Produkten unterschiedlicher Sorte, möglichst einfach, zuverlässig und kostengünstig herzustellen.

Die Lösung dieser Aufgabe erfolgt durch ein Verfahren zum Bilden von Gesamtportionen mit den Merkmalen des Anspruchs 1 sowie durch eine Produktionslinie mit den Merkmalen des Anspruchs 8.

Die Gesamtportionen werden erfindungsgemäß aus Portionen gebildet, deren Scheiben sich hinsichtlich der Produktsorte und der Anzahl ihrer Produktscheiben voneinander unterscheiden.

Bei dem erfindungsgemäßen Verfahren zum Bilden von Gesamtportionen werden die jeweils eine Gesamtportion bildenden Portionen durch ein Aufschneideverfahren erzeugt.

Bei dem Aufschneideverfahren ist vorgesehen, dass die Produkte mit einer gemeinsamen Aufschneidevorrichtung, insbesondere einem Hochleistungs-Slicer, aufgeschnitten werden, die wenigstens ein Schneidmesser aufweist, das in einer Schneidebene um eine Messerachse rotiert und/oder um eine Mittelachse planetarisch umläuft, und dass die Produkte dem Schneidmesser derart individuell zugeführt werden, dass jede Portion eine für die jeweilige Spur vorgegebene Bedingung erfüllt, die insbesondere das Gewicht der Portion, das Gewicht und/oder die Dicke der die Portion bildenden Produktscheiben, und/oder die Anzahl der die Portion bildenden Produktscheiben betrifft.
Erfindungsgemäß wird die individuelle Produktzufuhr dazu genutzt, den in den einzelnen Spuren erzeugten Portionen vorgegebene, insbesondere untereinander verschiedene, Eigenschaften zu verleihen, d.h. zu erreichen, dass die Portionen der einzelnen Spuren, insbesondere unterschiedliche, Bedingungen erfüllen, die gezielt vorgegeben werden können.

Hierdurch ist es erfindungsgemäß vorgesehen mit einer einzigen Aufschneidevorrichtung diejenigen Portionen zu erzeugen, die für die Bildung einer Gesamtportion und somit für eine vom Kunden gewünschte "Mischpackung" benötigt werden.

Es ist mit der Erfindung vorgesehen, gleichzeitig Lebensmittelprodukte unterschiedlicher Sorte aufzuschneiden, wobei es außerdem möglich ist, durch einen entsprechenden Betrieb der Produktzufuhr weitere Parameter der einzelnen Portionen individuell zu variieren. Beispielsweise lassen sich so Gesamtportionen herstellen, die jeweils eine bestimmte Anzahl von Scheiben einer ersten Wurstsorte, eine davon verschiedene bestimmte Anzahl von Scheiben einer zweiten Wurstsorte sowie eine wiederum andere bestimmte Anzahl von Scheiben einer Käsesorte umfassen. Das Erzeugen von Portionen, mit unterschiedlicher Scheibenanzahl in den einzelnen Spuren erfolgt dadurch, dass die Aufschneidevorrichtung derart betrieben wird, dass in den einzelnen Spuren gezielt so genannte Leerschnitte durchgeführt werden, d.h. ein spurindividuelles Leerschnittmanagement erfolgt. Zur Durchführung eines Leerschnitts wird dafür gesorgt, dass trotz einer vom Schneidmesser durchgeführten Schneidbewegung von dem oder den betreffenden Produkten keine Scheibe abgetrennt wird. Dasjenige Produkt, für das ein Leerschnitt durchgeführt, von dem also keine Scheibe abgetrennt werden soll, wird durch entsprechende Ansteuerung der Produktzufuhr vorübergehend angehalten werden. Das Abtrennen von Scheiben von dem oder den anderen Produkten wird dabei fortgesetzt. Auf diese Weise kann mit einer spurindividuell betreibbaren Produktzuführung das Ziel erreicht werden, beim gleichzeitigen, mehrspurigen Aufschneiden mehrerer Produkte in den Spuren Portionen mit unterschiedlicher Scheibenanzahl zu erzeugen.

Die Produkte in den Spuren können dem Schneidmesser vollkommen unabhängig voneinander zugeführt werden.

Alternativ ist es möglich, dass die Produkte in den Spuren dem Schneidmesser derart zugeführt werden, dass mehrere parallele nebeneinander angeordnete Fördereinrichtungen gemeinsam angetrieben und die Einzelgeschwindigkeiten der Fördereinrichtungen individuell verändert werden.

Der hier zum Teil verwendete Begriff "Sorte" ist breit zu verstehen. So sollen nicht nur beispielsweise Wurst einerseits und Käse andererseits oder jeweils unterschiedliche Fleisch-, Wurst- oder Käsearten untereinander unterschiedliche Sorten im Sinne der Erfindung bilden. Auch Produkte mit "gleichem Inhalt", die sich hinsichtlich wenigstens eines aus der Sicht des Endverbrauchers relevanten Parameters voneinander unterscheiden, sollen als Produkte unterschiedlicher Sorte betrachtet werden. So sollen beispielsweise Salami mit kleinem Durchmesser einerseits und Salami mit großem Durchmesser andererseits unterschiedliche Produktsorten im Sinne der Erfindung darstellen. Angesichts der Tatsache, dass keine zwei Lebensmittelprodukte im strengen Sinne identisch sind, ist der Begriff "Sorte" dagegen nicht so breit zu verstehen, dass darunter Unterschiede zwischen Produkten fallen, die der Endverbraucher entweder überhaupt nicht wahrnimmt oder die für den Endverbraucher vollkommen irrelevant sind, wie beispielsweise unterschiedliche Verteilungen der Dichte oder der Bestandteile eines Produktes, die auch bei aus der Sicht des Verbrauchers "gleichen" Produkten naturgemäß immer vorhanden sind.

Es ist erfindungsgemäß vorgesehen, dass die Gesamtportionen aus Portionen gebildet werden, die sich hinsichtlich der Anzahl ihrer Scheiben, und gegebenfalls hinsichtlich ihres Portionsgewichts, und/oder hinsichtlich des Gewichts und/oder der Dicke ihrer Scheiben voneinander unterscheiden.

Die Bildung der Gesamtportionen kann beispielsweise während des Transports der Portionen zu einer nachgeschalteten Einrichtung, insbesondere zu einer Verpackungsmaschine für die Gesamtportionen, erfolgen.

Insbesondere ist vorgesehen, dass die Gesamtportionen dadurch gebildet werden, dass die Portionen zumindest teilweise übereinander gelegt werden.

Des Weiteren ist es möglich, dass die Gesamtportionen dadurch gebildet werden, dass die Portionen nacheinander in eine Verpackung eingebracht werden, insbesondere während des Transports der Portionen zu einer nachgeschalteten Einrichtung, insbesondere einer Verpackungsmaschine für die Gesamtportionen. Hierbei kann insbesondere zunächst eine erste Portion in eine Verpackung eingelegt werden, woraufhin auf die bereits in der Verpackung befindliche erste Portion eine oder mehrere weitere Portionen gelegt werden. Es ist aber auch möglich, dass erst die vollständigen Gesamtportionen in die Verpackungen eingelegt werden.
In einem Ausführungsbeispiel ist vorgesehen, dass bei der Bildung der Gesamtportionen jeweils zwischen zumindest zwei zumindest teilweise übereinander liegende Portionen eine Trennlage, beispielsweise aus Papier, eingelegt wird.

Bei der erfindungsgemäßen Produktionslinie, die wenigstens eine Aufschneidevorrichtung und zumindest eine erfindungsgemäß betreibbare Fördervorrichtung umfasst, kann der Fördervorrichtung wenigstens eine Verpackungsmaschine für die zu produzierenden Gesamtportionen nachgeschaltet sein.

Die Aufschneidevorrichtung umfasst dabei eine Produktzuführung, die mehrere parallel nebeneinander angeordnete Fördereinrichtungen umfasst, mit denen die Produkte einer Schneidebene mehrspurig zuführbar sind, in der sich wenigstens ein Schneidmesser, insbesondere rotierend und/oder umlaufend, bewegt. Die Produktzuführung ist dazu ausgebildet, die Produkte dem Schneidmesser derart individuell zuzuführen, dass jede Portion eine für die jeweilige Spur vorgegebene Bedingung erfüllt, die insbesondere das Gewicht der Portion, das Gewicht und/oder die Dicke der die Portion bildenden Produktscheiben, und erfindungsgemäß auf jeden Fall die Anzahl der die Portion bildenden Produktscheiben betrifft.

Die Fördereinrichtungen der Produktzuführung können vollkommen unabhängig voneinander betreibbar sein. Alternativ kann vorgesehen sein, dass die Fördereinrichtungen gemeinsam antreibbar und die Einzelgeschwindigkeiten der Fördereinrichtungen individuell veränderbar sind. Mögliche Ausgestaltungen der Erfindung sind auch den abhängigen Ansprüchen, der Beschreibung sowie der Zeichnung zu entnehmen. Es zeigen:
- Fig. 1: schematisch eine erfindungsgemäße Produktionslinie,
- Fig. 2: schematisch eine Draufsicht auf eine Aufschneidevorrichtung einer erfindungsgemäßen Produktionslinie, und
- Fig. 3: schematisch eine Seitenansicht einer erfindungsgemäß betreibbaren Fördervorrichtung.

Fig. 1 gibt zunächst einen Überblick über eine mögliche Ausgestaltung einer erfindungsgemäßen Produktionslinie, die einen Hochleistungs-Slicer 15, eine Fördervorrichtung 29 sowie eine Verpackungsmaschine 21 umfasst.

Der Slicer 15 ist dazu in der Lage, mehrere Lebensmittelprodukte 11 - hier drei Produkte - gleichzeitig aufzuschneiden, wobei für jedes Produkt 11 eine Spur vorgesehen ist. Für jede Spur erzeugt der Slicer während des Aufschneidens der Produkte 11 Portionen 13. Gemäß der hier verwendeten Terminologie kann eine Portion eine oder mehrere abgetrennte Produktscheiben umfassen, d.h. auch eine einzige abgetrennte Produktscheibe soll im Rahmen der Erfindung eine Portion darstellen.

Die dem Slicer 15 nachgeordnete Fördervorrichtung 29 sorgt dafür, dass aus den in den einzelnen Spuren einlaufenden Portionen 13 Gesamtportionen 19 gebildet werden, die anschließend der Verpackungsmaschine 21 zugeführt und dort verpackt werden. Jede Gesamtportion 19 enthält somit aus jeder der Spuren eine Portion 13.

Wenn mittels des Slicers 15 Lebensmittelprodukte 11 unterschiedlicher Sorte aufgeschnitten werden, enthält somit jede Gesamtportion 19 mehrere Scheibensorten, d.h. die Produktionslinie erzeugt "Mischpackungen", wie sie eingangs bereits erwähnt wurden.

Wie in Fig. 2 veranschaulicht ist, kann erfindungsgemäß die Vielfalt erzeugbarer Gesamtportionen weiter erhöht werden, d.h. die gleichzeitig durch das mehrspurige Aufschneiden erzeugten Portionen 13 können sich nicht durch hinsichtlich der Sorte der die Portionen 13 bildenden Produktscheiben voneinander unterscheiden.

Der Schneidebene 17 des Slicers 15, in der sich wenigstens ein hier nicht dargestelltes Schneidmesser bewegt, können die drei Produkte 11 individuell zugeführt werden. In dem hier dargestellten Beispiel ist für jede Spur und damit für jedes aufzuschneidende Produkt 11 eine Fördereinrichtung 27 vorgesehen, die am hinteren Produktende angreift und das Produkt 11 in Pfeilrichtung der Schneidebene 17 zuführt. Die individuelle Produktzufuhr bedeutet, dass in jeder Spur und somit für jedes Produkt 11 die Zufuhrgeschwindigkeit individuell eingestellt und variiert werden kann.

Es ist erfindungsgemäß in jeder Spur möglich, die Produktzufuhr vorübergehend zu unterbrechen, d.h. die jeweilige Fördereinrichtung 27 anzuhalten, um bezogen auf das betreffende Produkt so genannte Leerschnitte durchzuführen, d.h. um zu erreichen, dass vorübergehend von dem betreffenden Produkt 11 keine Scheiben abgetrennt werden, wie es im Einleitungsteil bereits erwähnt wurde.

Hierdurch ist es aufgrund der individuellen Produktzufuhr nicht nur möglich, spurindividuell z.B. Gewicht und/oder Dicke der die jeweilige Portion 13 bildenden Produktscheiben oder das Portionsgewicht beliebig vorzugeben, sondern es ist auch möglich, in den einzelnen Spuren die Anzahl der jeweils die Portionen 13 bildenden Produktscheiben für jede Spur individuell zu wählen, also das erfindungsgemäße Verfahren auszuführen.

Letzteres ist in Fig. 2 angedeutet. Die aus den gleichzeitig aufgeschnittenen Produkten 11 gebildeten Portionen 13 weisen in der linken Spur jeweils zwei Scheiben, in der mittleren Spur jeweils eine Scheibe und in der rechten Spur jeweils drei Scheiben auf. Dieses Ergebnis kann dadurch erreicht werden, dass für jeweils drei aufeinander folgende Schneidbewegungen oder -vorgänge des Schneidmessers von dem rechten Produkt bei jedem Schneidvorgang eine Scheibe abgetrennt wird, während bei dem mittleren Produkt zwei Leerschnitte und bei dem linken Produkt ein Leerschnitt durchgeführt wird. Das rechte Produkt wird also "am schnellsten" aufgeschnitten, wohingegen das mittlere Produkt "am langsamsten" aufgeschnitten wird, was in Fig. 2 durch die entsprechend unterschiedlichen Produktrestlängen angedeutet ist.

Die jeweils in den Spuren nebeneinander liegenden drei Portionen 13 werden durch nachgeschaltete Prozesse zu einer Gesamtportion 19 zusammengeführt, wie es in Fig. 2 durch gestrichelte Linien angedeutet ist.

In Fig. 3 ist am Beispiel eines zweispurigen Betriebs eine Möglichkeit zur Bildung von Gesamtportionen 19 aus jeweils zwei im Folgenden auch als Einzelportionen bezeichneten Portionen 13 veranschaulicht. Die Einzelportionen 13 können jeweils aus einer oder mehreren Produktscheiben bestehen, die hier nicht im Einzelnen dargestellt sind.

Die in Fig. 3 veranschaulichte Fördervorrichtung wird auch als Stapeleinrichtung bezeichnet, da die einzelnen Portionen 13 bei der Bildung der Gesamtportionen 19 jeweils übereinander gestapelt werden.

Der in einer Förderrichtung F erfolgende Transport der Einzelportionen 13, der Gesamtportionen 19 sowie von Verpackungen 23, auf die nachstehend näher eingegangen wird, wird in dem hier dargestellten Beispiel durch Förderer 31 besorgt, die als Endlosbandfördereinrichtungen ausgebildet sind.

Eine obere Portion 13 liegt bereits auf einer beispielsweise aus Papier bestehenden Trennlage 25. Das Auflegen der oberen Portionen 13 auf die Trennlagen 25 erfolgt an einer vorgeordneten, nicht dargestellten Stelle. Mittels eines nach unten geneigten, in Richtung eines mittleren Förderbandes 31 weisenden Förderbandes 31 gelangen die jeweils auf der Trennlage 25 liegenden oberen Portionen 13 auf eine untere Portion 13, wodurch eine Gesamtportion 19 entsteht, die wiederum mittels eines nach unten geneigten Förderbandes 33 in über ein unteres Förderband 31 herantransportierte Verpackungen 23 eingelegt werden.

Das die Verpackungen 23 herantransportierende Förderband 31 kann als Bestandteil der ansonsten hier nicht dargestellten Verpackungsmaschine angesehen werden, in der die mit den Gesamtportionen 19 versehenen Verpackungen 23 fertig gestellt, insbesondere verschlossen werden.

Die obere Portion 13 und die untere Portion 13 stammen von verschiedenen Spuren einer Aufschneidevorrichtung, wie sie vorstehend am Beispiel der Fig. 2 erläutert wurde. Bei der oberen Portion 13 kann es sich beispielsweise um drei Käsescheiben handeln, während die untere Portion 13 z.B. von zwei Schinkenscheiben gebildet wird, wobei die unterste Käsescheibe von der obersten Wurstscheibe durch die Trennlage 25 getrennt ist.

Ferner können sich die obere Portion 13 und die untere Portion 13 voneinander hinsichtlich ihres Gesamtgewichts, hinsichtlich des Gewichts ihrer Scheiben oder hinsichtlich der Dicke ihrer Scheiben voneinander unterscheiden. Diese Parameter lassen sich durch eine entsprechende Ansteuerung der Produktzufuhr des Slicers 15 in grundsätzlich beliebiger Art und Weise einstellen, wie es vorstehend beschrieben wurde.

### Bezugszeichenliste

- 11: Produkt
- 13: Portion
- 15: Aufschneidevorrichtung, Slicer
- 17: Schneidebene
- 19: Gesamtportion
- 21: nachgeschaltete Einrichtung, Verpackungsmaschine
- 23: Verpackung
- 25: Trennlage
- 27: Fördereinrichtung
- 29: Fördervorrichtung
- 31: Förderer

- F: Förderrichtung

## Patentansprüche

1. Verfahren zum Bilden von Gesamtportionen (19) aus einer Mehrzahl von Portionen (13), die jeweils zumindest eine Scheibe eines Lebensmittelproduktes (11) umfassen und aus verschiedenen Spuren stammen, wobei
- die Gesamtportionen (19) aus Portionen (13), deren Scheiben sich hinsichtlich der Produktsorte voneinander unterscheiden, während des Transportes der Portionen (13) zu einer nachgeschalteten Einrichtung gebildet werden,
- die Gesamtportionen (19) dadurch gebildet werden, dass die Portionen (13) zumindest teilweise übereinander gelegt werden, und
- die Portionen (13) durch ein Verfahren zum gleichzeitigen, mehrspurigen Aufschneiden mehrerer Lebensmittelprodukte (11) in jeweils zumindest eine Produktscheibe umfassende Portionen (13) erzeugt worden sind, bei dem
- die Produkte (11) mit einer gemeinsamen Aufschneidevorrichtung (15), insbesondere einem Hochleistungs-Slicer, aufgeschnitten werden, die wenigstens ein Schneidmesser aufweist, das in einer Schneidebene (17) um eine Messerachse rotiert und/oder um eine Mittelachse planetarisch umläuft, **dadurch gekennzeichnet, dass**
- die Produkte (11) dem Schneidmesser derart individuell zugeführt werden, dass jede Portion (13) eine für die jeweilige Spur vorgegebene Bedingung erfüllt, die die Anzahl der die Portion (13) bildenden Produktscheiben betrifft,
- wobei die jeweils eine Gesamtportion (19) bildenden Portionen (13) sich hinsichtlich der Anzahl ihrer Produktscheiben voneinander unterscheiden, und
- wobei die Produkte (11) derart spurindividuell zugeführt werden, dass in den einzelnen Spuren durch Anhalten der Produktzufuhr gezielt spurindividuelle Leerschnitte durchgeführt werden, um die Portionen (13) mit unterschiedlicher Scheibenanzahl in den einzelnen Spuren zu erzeugen.

2. Verfahren nach Anspruch 1,
**dadurch gekennzeichnet,**
**dass** die Produkte (11) in den Spuren vollkommen unabhängig voneinander dem Schneidmesser zugeführt werden.

3. Verfahren nach Anspruch 1,
**dadurch gekennzeichnet,**
**dass** die Produkte (11) in den Spuren dem Schneidmesser derart zugeführt werden, dass mehrere parallel nebeneinander angeordnete Fördereinrichtungen gemeinsam angetrieben und die Einzelgeschwindigkeiten der Fördereinrichtungen individuell verändert werden.

4. Verfahren nach einem der vorhergehenden Ansprüche,
**dadurch gekennzeichnet,**
**dass** Gesamtportionen (19) aus Portionen (13) gebildet werden, die sich hinsichtlich ihres Portionsgewichtes und/oder des Gewichts und/oder der Dicke ihrer Scheiben voneinander unterscheiden.

5. Verfahren nach einem der vorhergehenden Ansprüche,
**dadurch gekennzeichnet,**
**dass** die nachgeschaltete Einrichtung (21) eine Verpackungsmaschine für die Gesamtportionen (19) umfasst.

6. Verfahren nach einem der vorhergehenden Ansprüche,
**dadurch gekennzeichnet,**
**dass** die Gesamtportionen (19) dadurch gebildet werden, dass die Portionen (13) nacheinander in eine Verpackung (23) eingebracht werden, insbesondere während des Transportes der Portionen (13) zu einer nachgeschalteten Einrichtung (21), insbesondere einer Verpackungsmaschine für die Gesamtportionen (19).

7. Verfahren nach einem der vorhergehenden Ansprüche
**dadurch gekennzeichnet,**
**dass** bei der Bildung der Gesamtportionen (19) jeweils zwischen zumindest zwei zumindest teilweise übereinander liegende Portionen (13) eine Trennlage (25) eingelegt wird.

8. Produktionslinie
- mit zumindest einer Fördervorrichtung (29), die zum Bilden von Gesamtportionen (19) aus den Portionen (13) und dafür sorgt, dass aus den in einzelnen Spuren einlaufenden Portionen (13) Gesamtportionen (19) gebildet werden,
- wobei die Gesamtportionen (19) aus Portionen (13), deren Scheiben sich hinsichtlich der Produktsorte voneinander unterscheiden, während des Transportes der Portionen (13) zu einer nachgeschalteten Einrichtung gebildet werden, und
- wobei die Gesamtportionen (19) dadurch gebildet werden, dass die Portionen (13) zumindest teilweise übereinander gelegt werden, und
- mit wenigstens einer Aufschneidevorrichtung (15), insbesondere einem Hochleistungs-Slicer, zum gleichzeitigen, mehrspurigen Aufschneiden mehrerer Lebensmittelprodukte (11) in jeweils zumindest eine Produktscheibe umfassende Portionen (13),
- wobei die Aufschneidevorrichtung eine Produktzuführung umfasst, die mehrere parallel nebeneinander angeordnete Fördereinrichtungen (27) umfasst, mit denen die Produkte (11) einer Schneidebene (17) mehrspurig zuführbar sind, in der sich wenigstens ein Schneidmesser, insbesondere rotierend und/oder umlaufend, bewegt, **dadurch gekennzeichnet, dass**
- die Produktzuführung dazu ausgebildet ist, die Produkte (11) dem Schneidmesser derart individuell zuzuführen, dass jede Portion (13) eine für die jeweilige Spur vorgegebene Bedingung erfüllt, die die Anzahl der die Portion (13) bildenden Produktscheiben betrifft, und
- wobei die Produktzuführung derart spurindividuell betreibbar ist, dass in den einzelnen Spuren durch Anhalten der Fördereinrichtungen (27) spurindividuelle Leerschnitte durchführbar sind, um in den einzelnen Spuren Portionen (13) zu erzeugen, die sich hinsichtlich der Anzahl ihrer Produktscheiben voneinander unterscheiden, so dass die Produktionslinie zum Bilden von Gesamtportionen (19) nach einem Verfahren der Ansprüche 1 bis 7 betreibbar ist.

9. Produktionslinie nach Anspruch 8,
**dadurch gekennzeichnet,**
**dass** die Fördereinrichtungen (27) der Produktzuführung vollkommen unabhängig voneinander betreibbar sind.

10. Produktionslinie nach Anspruch 8,
**dadurch gekennzeichnet,**
**dass** die Fördereinrichtungen (27) gemeinsam antreibbar und die Einzelgeschwindigkeiten der Fördereinrichtungen individuell veränderbar sind.

11. Produktionslinie nach einem der Ansprüche 8 bis 10,
**dadurch gekennzeichnet,**
**dass** der Fördervorrichtung (29) wenigstens eine Verpackungsmaschine (21) für die Gesamtportionen (19) nachgeschaltet ist.

## Claims

1. A method of forming total portions (19) from a plurality of portions (13) which each include at least one slice of a food product (11) and originate from different tracks, wherein
- the total portions (19) are formed during the transport of the portions (13) to a downstream device from portions (13) whose slices differ from one another with respect to the product type;
- the total portions (19) are formed in that the portions (13) are at least partly placed over one another; and
- the portions (13) have been produced by a method for the simultaneous multitrack slicing of a plurality of food products (11) into respective portions (13) comprising at least one product slice, wherein
- the products (11) are sliced using a common slicing apparatus (15), in particular a high-performance slicer, which has at least one cutting blade which rotates about a blade axis in a cutting plane (17) and/or which revolves about a center axis in a planetary motion, **characterized in that**
- the products (11) are supplied to the cutting blade individually such that each portion (13) satisfies a condition which is predefined for the respective track and which relates to the number of the product slices forming the portion (13),
- wherein the respective portions (13) forming a total portion (19) differ from one another with respect to the number of their product slices; and
- wherein the products (11) are supplied on individual tracks such that blank cuts can be carried out directly in the individual tracks by stopping the product feed in order to produce the portions (13) having a different number of slices in the individual tracks.

2. A method in accordance with claim 1,
**characterized in that**
the products (11) are supplied to the cutting blade completely independently of one another in the tracks.

3. A method in accordance with claim 1,
**characterized in that**
that the products (11) are supplied to the cutting blade in the tracks such that a plurality of conveying devices, which are arranged in parallel next to one another, are driven together and the individual speeds of the conveying devices are individually varied.

4. A method in accordance with any one of the preceding claims,
**characterized in that** total portions (19) are formed from portions (13) which differ from one another with respect to their portion weight and/or with respect to the weight and/or the thickness of their slices.

5. A method in accordance with any one of the preceding claims,
**characterized in that**
the downstream device (21) comprises a packaging machine for the total portions (19).

6. A method in accordance with any one of the preceding claims,
**characterized in that**
the total portions (19) are formed **in that** the portions (13) are introduced into a packaging (23) after one another, in particular during the transport of the portions (13) to a downstream device (21), in particular to a packaging machine for the total portions (19).

7. A method in accordance with any one of the preceding claims,
**characterized in that**
a respective separating layer (25) is inserted between at least two portions (13) disposed at least partly above one another on the formation of the total portions (19).

8. A production line
- comprising at least one conveying apparatus (29) which can be operated to form total portions (19) from the portions (13) and which provides that total portions (19) are formed from the portions (13) incoming in individual tracks,
- wherein the total portions (19) are formed during the transport of the portions (13) to a downstream device from portions (13) whose slices differ from one another with respect to the product type; and
- wherein the total portions (19) are formed in that the portions (13) are at least partly placed over one another; and
- comprising at least one slicing apparatus (15), in particular a high-performance slicer, for the simultaneous multitrack slicing of a plurality of food products (11) into respective portions (13) comprising at least one product slice,
- wherein the slicing apparatus comprises a product feed which comprises a plurality of conveying devices (27) which are arranged in parallel next to one another and with which the products (11) can be supplied in multitracks to a cutting plane (17) in which at least one cutting blade is moved, in particular in a rotating and/or revolving manner, **characterized in that**
- the product feed is configured to feed the products (11) to the cutting blade individually such that each portion (13) satisfies a condition predefined for the respective track which relates to the number of the product slices forming the portion (13); and
- wherin the product feed can be operated in an individual track manner such that blank cuts can be carried out on individual tracks in the individual tracks by stopping the conveying devices (27) in order to produce portions (13) in the individual tracks which differ from one another with respect to the number of their product slices such that the production line for forming total portions (19) can be operated in accordance with a method of claims 1 to 7.

9. A production line in accordance with claim 8,
**characterized in that**
the conveying devices (27) of the product feed can be operated completely independently of one another.

10. A production line in accordance with claim 8,
**characterized in that**
the conveying devices (27) can be driven together and the individual speeds of the conveying devices are individually variable.

11. A production line in accordance with any one of the claims 8 to 10,
**characterized in that**
at least one packaging machine (21) for the total portions (19) is disposed downstream of the conveying apparatus (29).

## Revendications

1. Procédé pour la formation de portions globales (19) à partir d'une pluralité de portions (13), qui incluent chacune au moins une tranche d'un produit alimentaire (11) et qui proviennent de voies différentes, dans lequel
- les portions globales (19) sont formées à partir de portions (13) dont les tranches diffèrent les unes des autres vis-à-vis de la sorte de produit, pendant le transport des portions (13) vers un système agencé à la suite,
- les portions globales (19) sont formées en posant les portions (13) au moins partiellement les unes sur les autres, et
- les portions (13) ont été engendrées par une procédure de découpe simultanée à plusieurs voies de plusieurs produits alimentaires (11) en portions (13) qui comprennent chacune au moins une tranche de produit, dans lequel
- les produits (11) sont découpés avec un appareil de découpe commun (15), en particulier une trancheuse à haute vitesse, qui comprend au moins un couteau de coupe qui est en rotation autour d'un axe de couteau et/ou est en circulation planétaire autour d'un axe médian,
**caractérisé en ce que**
- les produits (11) sont amenés individuellement au couteau de coupe de telle façon que chaque portion (13) satisfait une condition prédéterminée pour la voie respective, qui concerne le nombre de tranches de produit formant la portion (13),
- dans lequel les portions (13) formant respectivement une portion globale (19) diffèrent les unes des autres pour ce qui concerne le nombre de leurs tranches, et
- dans lequel les produits (11) sont amenés individuellement par voie de telle façon que, dans les voies individuelles, on exécute des découpes à vide individuelles de façon ciblée en arrêtant l'amener des produits, afin d'engendrer les portions (13) avec des nombres de tranches différents dans les voies individuelles.

2. Procédé selon la revendication 1,
**caractérisé en ce que** les produits (11) sont amenés au couteau de coupe dans les voies entièrement indépendamment les uns des autres.

3. Procédé selon la revendication 1,
**caractérisé en ce que** les produits sont amenés au couteau de coupe dans les voies de telle manière que plusieurs systèmes de convoyage agencés parallèlement les uns à côté des autres sont entraînés en commun et que les vitesses individuelles des systèmes de convoyage sont modifiées individuellement.

4. Procédé selon l'une des revendications précédentes,
**caractérisé en ce que** l'on forme des portions globales (19) à partir de portions (13) qui diffèrent les unes des autres pour ce qui concerne le poids de leurs portions et/ou le poids et/ou l'épaisseur de leurs tranches.

5. Procédé selon l'une des revendications précédentes,
**caractérisé en ce que** le système agencé à la suite (21) inclut une machine d'emballage pour les portions globales (19).

6. Procédé selon l'une des revendications précédentes,
**caractérisé en ce que** les portions globales (19) sont formées en introduisant les portions (13) les unes après les autres dans un emballage (23), en particulier pendant le transport des portions (13) à un système (21) agencé à la suite, en particulier une machine d'emballage pour les portions globales (19).

7. Procédé selon l'une des revendications précédentes,
**caractérisé en ce que** lors de la formation des portions globales (19) on pose une couche de séparation (25) respectivement entre au moins deux portions (13) posées au moins partiellement l'une sur l'autre.

8. Ligne de production
- comprenant au moins un dispositif de convoyage (29), qui est destiné à former des portions globales (19) à partir de portions (13) et qui assure la formation de portions globales (19) à partir des portions (13) arrivant dans des voies individuelles,
- dans laquelle les portions globales (19) sont formées de portions (13) dont les tranches diffèrent les unes des autres pour ce qui concerne la sorte de produit, pendant le transport des portions (13) vers un système agencé à la suite, et
- dans lequel les portions globales (19) sont formées en posant les portions (13) au moins partiellement les unes sur les autres, et
- comprenant au moins un dispositif de découpe (15), en particulier une trancheuse à haute vitesse, pour la découpe simultanée sur plusieurs voies de plusieurs produits alimentaires (11) en portions (13) qui incluent chacune au moins une tranche de produit,
- dans laquelle le dispositif de découpe inclut une amenée de produit qui comprend plusieurs systèmes de convoyage (27) agencés parallèlement les uns à côté des autres, au moyen desquels les produits (11) peuvent être amenés sur plusieurs voies à un plan de coupe (17) dans lequel se déplace au moins un couteau de coupe, en particulier en rotation et/ou en circulation,
**caractérisée en ce que**
- l'amenée de produits est réalisée pour amener les produits (11) individuellement au couteau de coupe de telle façon que chaque portion (13) satisfait une condition prédéterminée pour la voie respective, qui concerne le nombre des tranches de produits formant la portion (13), et
- dans laquelle l'amenée de produit est susceptible de fonctionner individuellement sur chaque voie de telle façon qu'il est possible d'exécuter des découpes à vide individuellement voie par voie en arrêtant les systèmes de convoyage (27) afin d'engendrer dans les voies individuelles des portions (13) qui diffèrent les unes des autres pour ce qui concerne le nombre de leurs tranches de produit, de sorte que la ligne de production est capable de fonctionner selon un procédé des revendications 1 à 7 pour la formation de portions globales (19).

9. Ligne de production selon la revendication 8,
**caractérisée en ce que** les systèmes de convoyage (27) de l'amenée de produit sont susceptibles de fonctionner entièrement indépendamment les uns des autres.

10. Ligne de production selon la revendication 8,
**caractérisée en ce que** les systèmes de convoyage (27) sont susceptibles , d'être entraînés conjointement, et les vitesses individuelles des systèmes de convoyage sont modifiables individuellement.

11. Ligne de production selon l'une des revendications 8 à 10,
**caractérisée en ce qu'**au moins une machine d'emballage (21) pour les portions globales (19) est agencée à la suite du dispositif de convoyage (29).
